# EUROPÄISCHE PATENTSCHRIFT

(11) **EP 0 537 405 B1**
(45) Veröffentlichungstag und Bekanntmachung des Hinweises auf die Patenterteilung: **01.03.1995**
(21) Anmeldenummer: 91710033.1
(22) Anmeldetag: 17.10.1991
(51) Int. Cl.: H01H 13/52

(54) **Drucktaste für ein elektromechanisches Schaltelement**
Push-button for an electromechanical switch element
Bouton-poussoir pour un élément interrupteur électromécanique

(43) Veröffentlichungstag der Anmeldung: 21.04.1993
(73) Patentinhaber: ABUS Kransysteme GmbH & Co. KG., 51647 Gummersbach (DE)
(72) Erfinder: Thiel, Arno, W - 5882 Meinerzhagen (DE); Bühne, Werner, W - 5270 Gummersbach (DE)
(74) Vertreter: Dörner, Lothar, Dipl.-Ing.

(56) Entgegenhaltungen:
- EP-A- 0 432 286
- CH-A- 366 767
- DE-A- 3 033 241
- DE-U- 7 712 593
- FR-A- 2 050 962

## Beschreibung

### Technisches Gebiet:

Die Erfindung betrifft einen Schalter mit einem elektromechanischen Schaltelement, aus dem ein Auslöseschalter austritt, mit einer Drucktaste, über die das Schaltelement betätigbar ist, mit einem Gehäuse, an dessen Boden das Schaltelement angeordnet ist, und mit einem Federelement, entgegen dessen Wirkung die Drucktaste durch Fingerkraft betätigbar ist.

Mit Hilfe von Drucktasten in der Frontplatte eines Gehäuses wird der Druck, den eine Bedienungsperson mittels ihres Fingers/Daumens ausübt, mechanisch auf ein Schaltelement übertragen, das Bestandteil eines elektrischen Stromkreises ist. Die Drucktasten sind in dem stationären oder beweglichen Gehäuse geschützt eingebaut.

### Stand der Technik:

Ein Schalter der eingangs genannten Art ist bekannt (vgl. DE-U-7 712 593). Bei dem bekannten Schalter ist zwischen einer Haltescheibe und einem Stößel eine Rückstellfeder angeordnet; außerdem zwischen einem Absatz an einem Schaltbolzen und dem Stößel eine Übertragungsfeder. Bei dem Stößel handelt es sich um einen Endschalter, der Anfahrflächen aufweist. Zwischen einem aus dem Schalter austretenden Schaltstößel und dem Schaltbolzen ist eine Membran vorgesehen, deren Mittelstück im Abstand von dem Schaltstößel einerseits und von dem Schaltbolzen andererseits angeordnet ist. Der bekannte Schalter ist aufwendig konstruiert und herzustellen.

### Darstellung der Erfindung:

Hier will die Erfindung Abhilfe schaffen. Die in dem Hauptanspruch beschriebene Erfindung löst die Aufgabe, für unterschiedliche Anforderungen der Anwender ein Schalterprogramm in Modultechnik anzubieten; dabei besonders die verschiedenen ergonomischen Gegebenheiten bei Bedienung durch Männer oder Frauen zu berücksichtigen.

Der Schalter nach der Erfindung macht es auf einfache Weise möglich, dem Anwendungsfall angepaßte Federelemente einzusetzen und auszutauschen. Mit der Erfindung ist ein Schalter entwickelt, der für Personen mit unterschiedlichen ergonomischen Gegebenheiten leicht zu bedienen ist, insbesondere den unterschiedlichen Fingerkräften von Frauen und Männern Rechnung trägt.

Weiterbildungen und Ausgestaltungen der Erfindung sind in den Unteransprüchen beschrieben.

### Kurze Beschreibung der Zeichnung:

Ein Ausführungsbeispiel der Erfindung ist in der Zeichnung dargestellt und wird nachfolgend im einzelnen beschrieben. Die einzige Figur zeigt in schematischer vergrößerter Darstellung einen Schnitt durch einen Teil eines Gehäuses mit einer Drucktaste.

### Bester Weg zur Ausführung der Erfindung:

Eine Drucktaste 1, die vorzugsweise aus Gummi besteht, ist mit Hilfe einer Befestigung 2 an einem Gehäuse 3 befestigt. Von dem Gehäuse 3 ist nur ein Ausschnitt dargestellt. Mit Hilfe der Drucktaste 1 wird ein elektromechanisches Schaltelement 5 betätigt. Die Betätigung erfolgt über einen Stößel 6 entgegen der Wirkung eines Federelements 4.

Das Gehäuse 3 weist ein Oberteil 3.1 - auch als Frontplatte bezeichnet - und ein Unterteil 3.2 - auch als Boden bezeichnet - auf. Am Boden 3.2 des Gehäuses 3 ist das elektromechanische Schaltelement 5 angeordnet. Das Oberteil 3.1 des Gehäuses 3 ist von dem Stößel 6 durchsetzt. An dem Oberteil 3.1 ist die Befestigung 2 abgestützt.

Die Befestigung 2 besteht aus einem Befestigungselement 2.1, das außerhalb, und einem Befestigungselement 2.2, das innerhalb des Gehäuses 3 angeordnet ist. Beide sind an dem Oberteil 3.1 befestigt. Das Befestigungselement 2.1 hat neben der Funktion des Abdichtens auch die der Abstützung des Federelements 4. Das Befestigungselement 2.1 ist von dem Stößel 6 durchsetzt. Es weist einen in die Drucktaste 1 hineinragenden und mit ihr verbundenen Kragen 2.11 auf. An den Kragen 2.11 schließt ein auf dem Oberteil 3.1 des Gehäuses 3 abgestützter Flansch 2.12 an. Der in das Gehäuse 3 hineinragende Teil des Befestigungselements 2.11 ist als Hohlzapfen 2.13 ausgebildet. Er ist mit einem Außengewinde versehen, auf das das andere innen an dem Oberteil 3.1 abgestützte Befestigungselement 2.2 geschraubt ist. Innen hat das Befestigungselement 2.1 unterschiedliche Durchmesser, zwischen denen eine Innenschulter 2.14 gebildet ist. An der Innenschulter 2.14 ist das Federelement 4 abgestützt.

Mit Hilfe der Drucktaste 1 wird das elektromechanische Schaltelement 5 betätigt, welches am Boden 3.2 des Gehäuses 3 angeordnet ist. Die Betätigung erfolgt über den Stößel 6, der einerseits an einem Auslöseschalter 5.1 des elektromechanischen Schaltelements 5 anliegt, das Oberteil 3.1 des Gehäuses 3 durchsetzt und andererseits mit der Drucktaste 1 verbunden ist. Um den Stößel 6 herum ist das Federelement 4 angeordnet. Das Federelement 4 ist mit seinem einen Ende an dem Befestigungselement 2.1 abgestützt, mit seinem anderen Ende an dem Stößel 6. Das Schaltelement 5 weist seinerseits einen Federmechanismus mit Schalterstößel auf, der mit dem Auslöseschalter 5.1 in Wirkverbindung steht.

Bei Betätigung der Drucktaste 1 wird der Stößel 6 entgegen der Wirkung des Federelements 4 auf den Auslöseschalter 5.1 des Schaltelements 5 gedrückt und löst dort den gewünschten Schaltvorgang aus. Beim Loslassen der Drucktaste 1 kehrt der Stößel 6 unter der Wirkung des Federelements 4 wieder in seine Ruhelage zurück. Das Federelement 4 ist einstellbar und austauschbar angeordnet. Auswahl und Verstellung des Federelements 4 ermöglichen die Anpassung an unterschiedliche ergonomische Gegebenheiten.

### Gewerbliche Verwertbarkeit:

Die Erfindung ist verwertbar bei allen Schaltern, deren Schaltelemente über Drucktaster betätigt werden.

## Patentansprüche

1. Schalter mit einem elektromechanischen Schaltelement (5), aus dem ein Auslöseschalter (5.1) austritt, mit einer Drucktaste (1), über die das Schaltelement (5) betätigbar ist, mit einem Gehäuse (3), an dessen Boden (3.2) das Schaltelement (5) angeordnet ist, und mit einem Federelement (4), entgegen dessen Wirkung die Drucktaste (1) durch Fingerkraft betätigbar ist, dadurch gekennzeichnet, daß die Drucktaste (1) an dem Gehäuse (3) befestigt ist, daß am freien Ende des Auslöseschalters (5.1) ein andererseits mit der Drucktaste (1) verbundener Stößel (6) anliegt, der ein Oberteil (3.1) des Gehäuses (3) durchsetzt, an dem die Befestigung (2) der Drucktaste (1) abgestützt ist, und daß das Federelement (4) um den Stößel (6) herum einstellbar und austauschbar zwischen der Drucktaste (1) und dem Gehäuse (3) angeordnet ist.

2. Schalter nach Anspruch 1, dadurch gekennzeichnet, daß das Schaltelement (5) einen Federmechanismus mit Schalterstößel aufweist, der mit dem Auslöseschalter (5.1) in Wirkverbindung steht.

3. Schalter nach Anspruch 1 oder 2, dadurch gekennzeichnet, daß das Federelement (4) einerseits an dem Stößel (6) im Bereich der Drucktaste (1), andererseits an einem an dem Gehäuse (3) befestigten Element (2.1) abgestützt ist.

4. Schalter nach Anspruch 3, dadurch gekennzeichnet, daß das von dem Stößel (6) durchsetzte Befestigungselement (2.1) einen in die Drucktaste (1) hineinragenden und mit ihr verbundenen Kragen (2.11), einen daran anschließenden, auf dem Gehäuse (3) außen abgestützten Flansch (2.12), einen mit einem Außengewinde für das Aufschrauben eines weiteren, innen an dem Gehäuse (3) abgestützten Befestigungselements (2.2) versehenen, in das Gehäuse (3) hineinragenden Hohlzapfen (2.13) und eine Innenschulter (2.14) für die andere Abstützung des Federelements (4) aufweist.

## Claims

1. Switch with an electro-mechanical switching element (5), from which a trip switch (5.1) emerges, with a push-button (1) with which the switching element (5) can be actuated, with a housing (3), on the base (3.2) of which the switching element (5) is arranged, and with a spring element (4) against which the push-button (1) can be actuated by finger pressure. The switch is characterised by the fact that the push-button (1) is fastened to the housing (3), that a push rod (6) connects the free end of the trip switch (5.1) with the push-button (1), and that said push rod passes through the upper section (3.1) of the housing (3) on which the fastening (2) of the push-button (1) is supported. Further that the adjustable and replaceable spring element (4) is concentrically arranged around the push rod (6), between the push-button (1) and the housing (3).

2. Switch as in Claim 1, characterised by the fact that the switching element (5) presents a spring mechanism with switch push rod that is connected with and actuates the trip switch (5.1).

3. Switch as in Claims 1 or 2 characterised by the fact that the spring element (4) is supported at one end by the push rod (6) in the vicinity of the push-button (1) and at the other end by an element (2.1) secured to the housing (3).

4. Switch as in Claim 3, characterised by the fact that the fastening element (2.1) through which the push rod (6) passes presents the following: a collar (2.11) that projects into, and is connected to, the push-button (1); a flange (2.12) externally supported by the housing (3); a hollow tube (2.13), projecting into the housing (3) provided with an external thread to which a further fastening element (2.2), supported on the inside of the housing (3), can be screwed; and an inner step (2.14) for supporting the other end of the spring element (4).

## Revendications

1. Interrupteur avec un élément de circuit électromécanique (5), dont sort un interrupteur de déclenchement (5.1), avec un bouton-poussoir (1), qui permet d'actionner l'élément de circuit (5), avec un boîtier (3), sur le fond duquel est disposé l'élément de circuit (5), et avec un élément à ressort (4), contre l'effet duquel le bouton-poussoir (1) est actionnable par la force d'un doigt, caractérisé en ce que le bouton-poussoir (1) est fixé sur le boîtier (3), en ce qu'un poussoir (6), assemblé d'autre part avec le bouton-poussoir (1), s'applique sur l'extrémité libre de l'interrupteur de déclenchement (5.1), ce poussoir traversant une partie supérieure (3.1) du boîtier (3), sur laquelle est supportée la fixation (2) du bouton-poussoir (1), et en ce que l'élément à ressort (4) est disposé autour du poussoir (6), avec une possibilité de réglage et d'échange, entre le bouton-poussoir (1) et le boîtier (3).

2. Interrupteur suivant la revendication 1, caractérisé en ce que l'élément de circuit (5) présente un mécanisme à ressort avec un poussoir d'interrupteur, en liaison active avec l'interrupteur de déclenchement (5.1).

3. Interrupteur suivant l'une des revendications 1 ou 2, caractérisé en ce que l'élément à ressort (4) est supporté sur le poussoir (6) dans la zone du bouton-poussoir (1), d'une part, sur un élément (2.1) fixé sur le boîtier (3), d'autre part.

4. Interrupteur suivant la revendication 3, caractérisé en ce que l'élément de fixation (2.1), traversé par le poussoir (6), présente un collet (2.11) pénétrant dans le bouton-poussoir (1) et assemblé avec ce dernier, une bride consécutive (2.12), supportée côté externe sur le boîtier (3), un tourillon creux (2.13), pénétrant dans le boîtier (3) et muni d'un filetage pour le vissage d'un autre élément de fixation (2.2), supporté côté interne sur le boîtier (3), et un épaulement interne (2.14) pour l'autre supportage de l'élément à ressort (4).
